# EUROPÄISCHE PATENTSCHRIFT

(11) **EP 0 883 565 B1**
(45) Veröffentlichungstag und Bekanntmachung des Hinweises auf die Patenterteilung: **19.07.2000**
(21) Anmeldenummer: 97906109.0
(22) Anmeldetag: 21.02.1997
(51) Int. Cl.: B65H 39/04

(54) **TRANSPORT- UND SAMMELSYSTEM**
CONVEYOR AND GATHERING SYSTEM
SYSTEME DE TRANSPORT ET D'ASSEMBLAGE

(30) Priorität: 23.02.1996 DE 19606866
(43) Veröffentlichungstag der Anmeldung: 16.12.1998
(73) Patentinhaber: BÖWE SYSTEC AG, 86159 Augsburg (DE)
(72) Erfinder: BATZER, Josef, D-86391 Stadtbergen (DE)
(74) Vertreter: Schoppe, Fritz, Dipl.-Ing.
(86) Internationale Anmeldenummer: EP9700852
(87) Internationale Veröffentlichungsnummer: WO9730924

(56) Entgegenhaltungen:
- DE-A- 2 456 908
- DE-A- 2 533 874
- DE-A- 3 344 114
- GB-A- 2 017 052
- US-A- 1 865 750

## Beschreibung

Die vorliegende Erfindung bezieht sich auf ein Transport- und Zusammentrag-System, wie es beispielsweise bei dem Verarbeitung von Papier verwendet wird. Mit einem derartigen System können sowohl Päckchen als auch Einzelblätter im Start/Stopp-Betrieb in einer hohen Taktfolge transportiert, zusammengetragen und zur weiteren Verarbeitung an eine nachfolgende Maschine übergeben werden.

Papier-Transport- und Zusammentrag-Systeme werden hauptsächlich von großen Unternehmen, Banken, Versicherungsgesellschaften, Dienstleistungsunternehmen usw. angewendet. Dabei dienen die Transport- und Zusammentrag-Systeme zur Verarbeitung von großen Mengen Papier, beispielsweise Rechnungen, Mahnungen, Kontoauszügen, Versicherungspolicen, Schecks oder Werbebeigaben.

Übliche Transport- und Zusammentrag-Systeme weisen eine durchgängige, angetriebene Kette oder einen angetriebenen Transportriemen auf, der zum Transportieren beispielsweise von Päckchen aus Papierblättern dient. Auf dem Endlostransportriemen sind Schieberstollen angeordnet, die in Transportrichtung jeweils hinter einem Päckchen angeordnet sind. Beim Abbremsen der Päckchen muß bei einem derartigen Transport- und Zusammentrag-System ein Auffächern mit Papierniederhaltern verhindert werden. Dabei kann das Verarbeiten von unterschiedlichen Päckchendichten nur mit federnden oder beweglichen Niederhaltern durchgeführt werden. Je unterschiedlicher die Päckchendichte ist, desto kritischer ist die Verarbeitung. Der Endlosriemen oder die durchgängige Kette, auf denen die Schieberstollen befestigt sind, müssen je nach Systemgröße verlängert werden. Diese Längung bereitet während des Betriebs häufig Probleme, da sich dadurch die Fachabstände zwischen Schieberstollen ändern.

Die bei bekannten Transport- und Zusammentrag-Systemen zum Niederhalten von Päckchen auf der Transporteinrichtung verwendeten Transportrollen oder Transportriemen sind zum Beschleunigen und Abbremsen von dicken sowie unterschiedlich dicken Päckchen ungeeignet, da dicke Päckchen beim Beschleunigen und Abbremsen auffächern, wenn sie von derartigen Transportrollen oder Transportriemen niedergehalten werden. Ferner verursachen derartige Niederhalter dynamische Probleme, wenn Päckchen stark unterschiedlicher Dicke transportiert werden.

Ein weiterer Nachteil des bekannten Transport- und Zusammentrag-Systems besteht darin, daß für die gesamte Zusammentragbahn ein Zentralantrieb zur Verfügung gestellt werden muß. Dieser Zentralantrieb muß für die maximale Leistung des Systems ausgelegt werden. Ein solches Transport- und Zusammentrag-System ist ab einer bestimmten Ausbaustufe nicht mehr erweiterbar. Alle verwendeten Antriebselemente müssen für die maximale Leistungsübertragung ausgelegt sein. Dies erfordert eine sehr massive und schwere Bauweise, beispielsweise durch Kettenantriebe. Ab einer bestimmten Taktleistung sind diese bekannten System wegen ihrer hohen Masse nicht mehr für einen Start/Stopp-Betrieb tauglich.

Ferner muß ein derartiges bekanntes Transport- und Zusammentrag-System langsam beschleunigt und langsam abgebremst werden. Dies geschieht beim Start/Stopp-Betrieb über mehrere Takte. Aus diesem Grund wird bei unterschiedlichen Sammelmengen und daraus resultierenden unterschiedlichen Taktzeiten kein optimaler Durchsatz erreicht. Beim Auftreten eines Fehlers ist das System aufgrund des massiven Antriebs nicht in der Lage, sofort anzuhalten, was ein Zerstören von mehreren auf dem Transport- und Zusammentrag-System befindlichen Päckchen zur Folge haben kann.

Die GB-A-2 017 052 offenbart eine Zusammentragbahn, die modular aufgebaut sein kann. Der Transport über zwei Module wird bei der bekannten Zusammentragbahn durch einen Überlappungsbereich durchgeführt, wobei in dem Überlappungsbereich über Rollen geführte Transportbänder des in Transportrichtung hinteren Moduls in Schlitze, die in dem in Transportrichtung vorderen Modul angeordnet sind, eingebracht sind. Auf den Transportbändern sind jeweils Schieber vorgesehen, die eine zu transportierendes Gut auf einer Führungsebene schieben, wobei die Schieber durch Schlitze in der Führungsebene verlaufen.

Aus der DE-A-25 33 874 ist eine Papiersammelmaschine bekannt, bei der gesammelte Papierstapel am Ausgang der Papiersammelmaschine auf einen Ablagetisch gegeben werden können. Die Papierstapel werden dabei mittels Mitnehmern, die jeweilige Blätter aus jeweiligen Fächern aufnehmen, gebildet. Die Mitnehmer sind mittels einer Schwenkwelle an einem Endlosriemen angebracht, wobei die Mitnehmer über Federn in eine Beförderungsstellung gespannt sind. Erreicht ein Mitnehmer das vordere Ende des Endlosriemens, wird derselbe mittels der Schwenkwelle und einer Nockenoberfläche rückwärts geneigt. Dieses Rückwärtsneigen des Mitnehmers dient dazu, ein Durchlaufen desselben zwischen der Papiersammelvorrichtung und dem Ablagetisch zu ermöglichen.

Ausgehend von dem genannten Stand der Technik besteht die Aufgabe der vorliegenden Erfindung darin, ein Transport- und Zusammentrag-System zum Bewegen eines Füllguts in eine Transportrichtung zu schaffen, das modular und theoretisch unbegrenzt erweiterbar ist, wobei das Transport- und Zusammentrag-System ausschließlich massearme Antriebe verwendet.

Diese Aufgabe wird durch ein Transport- und Zusammentrag-System gemäß Patentanspruch 1 gelöst.

Die vorliegende Erfindung schafft ein Transport- und Zusammentrag-System zum Bewegen eines Füllguts in eine Transportrichtung, bestehend aus einer Mehrzahl von Transportmodulen mit einem eingangsseitigen und einem ausgangsseitigen Endabschnitt, wobei jedes Transportmodul folgende Merkmale aufweist:
eine Transporteinrichtung in der Form zumindest einer zumindest über eine vordere und eine hintere Rolle geführten Endloseinrichtung;
zumindest einen Antrieb zum Treiben der Transporteinrichtung; und
eine Mehrzahl von mit vorbestimmten Abständen auf der Transporteinrichtung angebrachten Schiebereinrichtungen;
wobei die Mehrzahl der Transportmodule relativ zueinander derart angeordnet ist, daß jeweils ein eingangsseitiger Endabschnitt eines ersten Transportmoduls und ein ausgangsseitiger Endabschnitt eines zweiten Transportmoduls einen Überlappungsbereich definieren, in dem zumindest über einen Teil der Länge des Überlappungsbereichs je eine Schiebereinrichtung von den den Überlappungsbereich definierenden Transportmodulen ein zu transportierendes Füllgut in Eingriff nimmt, und
wobei die das Füllgut in Eingriff nehmende Schiebereinrichtung des in Transportrichtung hinteren Transportmoduls derart geführt ist, daß sie entgegengesetzt zu der Transportrichtung abkippt, wenn sie beim Erreichen der vorderen Rolle des in Transportrichtung hinteren Transportmoduls nach unten abtaucht und eine Mehrzahl von Stoppereinrichtungen vorgesehen ist, wobei jeweils eine Stoppereinrichtung einer Schiebereinrichtung zugeordnet und in einem vorbestimmten Abstand in Transportrichtung vor derselben kippbar auf zumindest einer Endloseinrichtung angeordnet ist.

Die Transporteinrichtung jedes Transportmoduls besteht vorzugsweise aus einer Mehrzahl von über Rollen geführten Endloseinrichtungen, die in Transportrichtung nebeneinander angeordnet sind, während die Schieber- und Stopper-Einrichtungen aus einer Mehrzahl von Schiebern bzw. Stoppern bestehen, wobei jeder Schieber bzw. Stopper auf einer eigenen Endloseinrichtung angebracht ist.

Bei einem bevorzugten Ausführungsbeispiel der vorliegenden Erfindung weist die Transporteinrichtung jedes Transportmoduls zwei Endloseinrichtungen, auf denen Schieber angebracht sind, und zwei Endloseinrichtungen, auf denen Stopper angebracht sind, auf. Der Überlappungsbereich wird vorzugsweise derart gebildet, daß die Endloseinrichtungen eines ersten Transportmoduls in einer ersten Struktur angeordnet sind, wobei zwischen den Endloseinrichtungen Zwischenräume gebildet sind, und die Endloseinrichtungen eines zweiten Transportmoduls in einer zweiten Struktur angeordnet sind. Dabei passen die in der zweiten Struktur angeordneten Endloseinrichtungen des zweiten Transportmoduls jeweils in die durch die in der ersten Struktur angeordneten Endloseinrichtungen des ersten Transportmoduls gebildeten Zwischenräume und umgekehrt. Bei einem Ausführungsbeispiel der Erfindung sind die einzelnen Transportmodule absenkbar auf einer Trägereinheit befestigt, derart, daß die Endloseinrichtungen der unterschiedlichen Transportmodule ohne weiteres zur Bildung des Überlappungsbereichs ineinander geschoben werden können.

Gemäß der vorliegenden Erfindung weist jedes Transportmodul einen eigenen Antrieb zum Treiben der Transporteinrichtung auf. Die Transportmodule stellen vortestbare, funktionsfähige Module dar, die ohne weiteres beispielsweise in Papierhandhabungssysteme integrierbar sind, sogar nachträglich beim Kunden. Die Anzahl der in einem System vereinten Module ist nicht begrenzt. Die Antriebe für die einzelnen Transportmodule müssen nur für die Leistung in ihrem Transportmodul ausgelegt sein. Dadurch wird der Antrieb sehr massearm. Aus diesem Grund kann ein Start/Stopp-Betrieb in einem sehr hohen Leistungsbereich verwirklicht werden. Eine Optimierung des Durchsatzes bei wechselnder Gutzuführung, beispielsweise durch verschiedene Sammelmengen, ist im Start/Stopp-Betrieb am besten zu realisieren. Gemäß der vorliegenden Erfindung muß der Durchsatz nicht an die längste Zuführzeit angepaßt werden. Ferner müssen keine Leertakte gefahren werden. Das Transport- und Zusammentrag-System gemäß der vorliegenden Erfindung kann beim Auftreten eines Fehlers bei jedem Taktende gestoppt werden.

Das Transport- und Zusammentrag-System gemäß der vorliegenden Erfindung ist modular aufgebaut. Aus zwei Transportmodultypen, von denen eine Schnittansicht in Fig. 2A dargestellt ist, läßt sich ein beliebig langes Transport- und Zusammentrag-System zusammenstellen. Für Service und Montage ist jedes Transportmodul vorzugsweise absenkbar an einer Führungssäule aufgehängt. Somit ist eine Zugänglichkeit zu allen Bauteilen gewährleistet. Die Endloseinrichtungen, an denen Schieber und Stopper befestigt sind, welche im folgenden mit Schieberbahnen und Stopperbahnen bezeichnet werden, sind ebenfalls modular aufgebaut und können komplett in die Grundtransportmodule eingebaut oder aus denselben ausgebaut werden.

Jedes Grundtransportmodul ist mit einem eigenen Antrieb für die Schieberbahnen und die Stopperbahnen ausgestattet. Somit hängt die Antriebsleistung der Motoren nicht von der Anzahl der Module ab, sondern nur von dem von einem Modul zu transportierenden Füllgut. Alle Transportelemente müssen nur für die zu übertragende Leistung in dem entsprechenden Transportmodul dimensioniert werden. Auf diesem Prinzip beruht die beliebige Anzahl der kombinierbaren Transportmodule.

Jedes Transportmodul weist bei einem bevorzugten Ausführungsbeispiel der Erfindung zwei Schieberbahnen und zwei Stopperbahnen auf. Durch die massearme Bauweise ist eine hohe Verarbeitungsleistung im Start/Stopp-Betrieb gewährleistet. Durch das optionale Vorliegen von Schiebern und Stoppern lassen sich im Start/ Stopp-Betrieb sehr hohe Taktleistungen erzielen. Das Gut wird sowohl beim Beschleunigen als auch beim Bremsen wie in einem Fach, das durch jeweils eine Schiebereinrichtung und eine Stoppereinrichtung gebildet ist, geführt. Da beim Bremsen die Stoppereinrichtung das Gut zusammenhält, sind auch bei großen Päckchen keine zusätzlichen Niederhalter notwendig. Bei der Verarbeitung von Einzelblättern und dicken Päckchen im Mischbetrieb ist somit ein bestmöglicher Transport erreicht. Ein Auffächern des Gutes beim Abbremsen tritt nicht auf.

Nachfolgend werden bezugnehmend auf die beiliegenden Zeichnungen bevorzugte Ausführungsbeispiele der vorliegenden Erfindung näher erläutert. Es zeigen:
- Fig. 1: einen Längsschnitt eines Transportmoduls gemäß der vorliegenden Erfindung;
- Fig. 2: eine Draufsicht eines Transport- und Zusammentrag-Systems gemäß der vorliegenden Erfindung, das aus zwei Transportmodulen zusammengesetzt ist;
- Fig. 3A: eine Querschnittansicht zweier Transportmodule gemäß der vorliegenden Erfindung, wobei ein Transportmodul abgesenkt ist;
- Fig. 3B: einen Querschnitt des Überlappungsbereichs der Transportmodule von Fig. 3A, wenn dieselben zusammengesetzt sind;
- Fig. 4A: eine Seitenansicht eines Schiebers und Fig. 4B eine Seitenansicht eines Stoppers, sowie die Lage derselben auf einer Endlosvorrichtung und bezüglich einer Führungseinrichtung, während Fig. 4C eine Schnittansicht eines Schiebers und eines Stoppers zeigt;
- Fig. 5: einen Teil-Längsschnitt eines Transportmoduls gemäß der vorliegenden Erfindung, in dem eine Endloseinrichtung, auf derselben befestigte Schieber sowie Zwischenablagen dargestellt sind;
- Fig. 6: einen Teil-Längsschnitt eines Transportmoduls gemäß der vorliegenden Erfindung, in dem eine Endloseinrichtung, auf derselben befestigte Stopper sowie Zwischenablagen dargestellt sind; und
- Fig. 7: eine Teilansicht der vorderen Rolle eines in Transportrichtung vordersten Transportmoduls.

Im folgenden wird ein bevorzugtes Ausführungsbeispiel der vorliegenden Erfindung bezugnehmend auf die Figuren näher erläutert. Fig. 1 zeigt einen Längsschnitt eines Transportmoduls gemäß der vorliegenden Erfindung zum Transportieren eines Füllguts in eine Transportrichtung X. Das Transportmodul gemäß dem bevorzugten Ausführungsbeispiel der vorliegenden Erfindung weist zwei Endloseinrichtungen auf, auf denen jeweils eine Mehrzahl von Schiebern 102 angeordnet ist. Bei dem bevorzugten Ausführungsbeispiel bestehen die Endloseinrichtungen aus Endlosriemen, von denen einer 100 in Fig. 1 dargestellt ist. Der Endlosriemen 100 ist über Rollen 104, 106, 108 geführt, wobei die Rolle 108 beispielsweise mittels eines Motors antreibbar ist. Ferner weist das Transportmodul zwei Endloseinrichtungen auf, auf denen jeweils eine Mehrzahl von Stoppern 112 angebracht sind. Diese Endloseinrichtungen sind bei dem bevorzugten Ausführungsbeispiel ebenfalls Endlosriemen, von denen einer 110 in gestrichelten Linien in Fig. 1 dargestellt ist. Der Endlosriemen 110 läuft über Rollen 114, 116, wobei die Rolle 114 beispielsweise mittels eines Motors antreibbar ist.

Im folgenden wird ein Endlosriemen mit auf demselben angebrachten Schiebern allgemein als Schieberbahn bezeichnet, während ein Endlosriemen mit auf demselben angebrachten Stoppern als Stopperbahn bezeichnet wird.

Die Schieber 102 und Stopper 112 werden bei dem bevorzugten Ausführungsbeispiel durch eine Führungseinrichtung, die eine obere Führungsleiste für jede Stopper- und Schieberbahn sowie eine untere Führungsleiste für jede Stopper- bzw. Schieberbahn aufweist, um die Bewegung der Stopper und Schieber zu führen, geführt. In Fig. 1 ist eine dem Endlosriemen 100 zugeordnete obere Führungsleiste 120 und eine dem Endlosriemen 100 zugeordnete untere Führungsleiste 122 dargestellt. Der Aufbau der Schieber 102, der Stopper 112 sowie der Führungseinrichtung wird nachfolgend bezugnehmend auf die Fig. 4A und 4B näher erläutert.

In Fig. 1 sind ferner Zwischenablagen dargestellt, von denen eine mit 130 bezeichnet ist. Auf dieser Zwischenablage 130 können Füllguteinheiten 135 positioniert werden, die dem Füllgut zwischen einem Schieber 102 und einem zugeordneten Stopper 112 hinzugefügt werden sollen.

Die gestrichelte Linie 140 stellt die Bahn dar, die die obere Kante jedes Schiebers 102 durchläuft, wenn der Endlosriemen 100 beispielsweise mittels eines Motors angetrieben wird. Die gestrichelte Linie 145 stellt die Bahn dar, den der jeweils am weitesten von dem Endlosriemen der Stopperbahn 110 entfernte Teil der Stopper 112 durchläuft. Die Schieberbahnen und die Stopperbahnen werden durch verschiedene Motoren angetrieben.

Zum Transport eines Füllguts, das zwischen einem Schieber und einem zugeordneten Stopper angeordnet ist, werden die Motoren der Schieberbahnen und der Stopperbahnen gleichzeitig angesteuert. Während sich die Stopper 112 in einer Bahn zwischen der Papierlaufebene, die bei dem in Fig. 1 dargestellten Transportmodul die Oberseite der Führungsleiste 120 ist, und den Zwischenablagen 130, die auch als Zwischenebenen bezeichnet werden, bewegen, ragen die weiter von ihren Endlosriemen vorstehenden Schieber über die Zwischenebene hinaus. Eine auf einer Zwischenablage 130 positionierte Füllguteinheit 135 wird somit von dem Schieber in Eingriff genommen, der die Zwischenablage 130 erreicht, nachdem die Füllguteinheit 135 auf der Zwischenablage 130 plaziert wurde. Der Schieber schiebt die Füllguteinheit 135 aus der Zwischenablage 130 und über eine schiefe Ebene 142 in das Fach, das durch diesen Schieber und den demselben zugeordneten Stopper gebildet ist, wenn er an der Zwischenablage 130 vorbeibewegt wird. Sie ist nun auf dem bereits in diesem Fach positionierten Füllgut angeordnet. Da die Stopper 112 nicht in die Zwischenebene und eine über der Zwischenebene angeordnete Papierzuführung ragen, existiert für die Zuführung der Füllguteinheit in die Zwischenebene oder Zwischenablage ein großes Zeitfenster.

In Fig. 2 ist eine Draufsicht eines Transport- und Zusammentrag-Systems gemäß der vorliegenden Erfindung, das aus zwei Transportmodulen A und B zusammengesetzt ist, dargestellt. Das Transportmodul A weist zwei Schieberbahnen 220, 220' und zwei Stopperbahnen 222, 222' auf. Das Transportmodul B weist zwei Schieberbahnen 224, 224' und zwei Stopperbahnen 226, 226' auf. Die Schieberbahnen 220, 220', 224, 224' sowie die Stopperbahnen 222, 222', 226, 226' weisen einen identischen Aufbau auf, sind jedoch relativ zueinander unterschiedlich angeordnet, wie am besten in Fig. 3A zu sehen ist, um die Bildung eines Überlappungsbereichs 200 durch einen ausgangsseitigen Endabschnitt des Transportmoduls A und einen eingangsseitigen Endabschnitt des Transportmoduls B zu ermöglichen. Das Transportmodul A ist über eine Führungssäule 202 höhenmäßig verstellbar, wie nachfolgend bezugnehmend auf Fig. 3A offensichtlich wird. In gleicher Weise ist das Transportmodul B durch eine Führungssäule 204 höhenmäßig verstellbar. Die Schieberbahnen 220, 220' werden über einen Schieberbahnantrieb 210 angetrieben. Die Stopperbahnen 222, 222' werden über einen separaten Stopperbahnantrieb 212 angetrieben. In gleicher Weise werden die Schieberbahnen 224, 224' durch einen Schieberbahnantrieb 210' angetrieben, während die Stopperbahnen 226, 226' über einen separaten Stopperbahnantrieb 212' angetrieben werden. Die Endlosriemen der Schieber- und Stopperbahnen können beispielsweise Zahnriemen sein, die durch auf einer Welle angebrachte Zahnräder, wobei die Welle durch einen Motor angetrieben wird, angetrieben werden.

In Fig. 2 sind ferner Füllgutstapel dargestellt, die mittels der Transportmodule A und B bewegt werden. Ein Füllgutstapel 250' befindet sich in dem Überlappungsbereich 200, wobei in diesem Bereich sowohl Schieber des Transportmoduls A als auch Schieber des Transportmoduls B mit dem Füllgutstapel 250' Eingriff nehmen.

In Fig. 3A ist eine Querschnittansicht der Transportmodule A und B dargestellt. Dabei ist das Transportmodul B höhenmäßig abgesenkt, wie es beispielsweise mittels der Führungssäule 204 realisierbar ist. Die Schieberbahnen 220, 220' und die Stopperbahnen 222, 222' des Transportmoduls A sind in einer ersten Struktur parallel nebeneinander angeordnet. Die Schieberbahnen 224, 224' und Stopperbahnen 226, 226' des Transportmoduls B sind in einer zweiten Struktur parallel nebeneinander angeordnet. Dabei sind die Schieberbahnen 220, 220' des Transportmoduls A bezüglich einer Symmetrieachse Y der Strukturen derart beabstandet angeordnet, daß die Schieberbahnen 224, 224' des Transportmoduls B zwischen denselben Platz finden, wie in Fig. 3B dargestellt ist. Die Stopperbahnen 222, 222' sind außerhalb der Schieberbahnen 220, 220' unmittelbar benachbart zu denselben angeordnet. Die Stopperbahnen 226, 226' des Transportmoduls B sind außerhalb der Schieberbahnen 224, 224' derart beabstandet zu denselben angeordnet, daß die Schieberbahn 220 und die Stopperbahn 222 zwischen die Schieberbahn 224 und die Stopperbahn 226 passen, während die Schieberbahn 220' und die Stopperbahn 222' zwischen die Schieberbahn 224' und die Stopperbahn 226' passen.

Ein Querschnitt der in Fig. 2 dargestellten Transporteinheit im Überlappungsbereich 200 ist in Fig. 3B dargestellt. Es ist deutlich zu sehen, daß in dem Überlappungsbereich die Schieber sowohl des Transportmoduls A als auch des Transportmoduls B mit dem Füllgut 250' in Eingriff sind. In gleicher Weise sind in dem Überlappungsbereich 200 sowohl die Stopper des Transportmoduls A als auch des Transportmoduls B mit dem Füllgut 250' in Eingriff. In Fig. 3B ist ferner die Zwischenablage 130 dargestellt, auf der eine Füllguteinheit 135 plaziert ist. Wie gut zu sehen ist, weisen die Schieber eine solche Höhe auf, daß sie über die Zwischenablage 130 hinausragen, während die Höhe der Stopper derart gering ist, daß dieselben unter der Zwischenablage hindurchlaufen. Wie ferner dargestellt ist, weist die Zwischenablage 130 bei dem bevorzugten Ausführungsbeispiel Zwischenräume auf, durch die die Schieber laufen, während sie die auf der Zwischenablage 130 befindliche Füllguteinheit 135 in Eingriff nehmen.

Bei der Übergabe eines Füllguts von einem in Transportrichtung hinteren Transportmodul zu einem in Transportrichtung vorderen Transportmodul ist es wesentlich, daß die Schieber des in Transportrichtung hinteren Transportmoduls beim Erreichen der vorderen Rolle 104 dieses Transportmoduls in Rückwärtsrichtung abtauchend hinter dem Füllgut entschwinden, um so zu vermeiden, daß beim Abkippen der Schieber nach vorne eine unerwünschte Beschleunigung des Füllguts in die Transportrichtung stattfindet.

Ein bevorzugtes Ausführungsbeispiel eines Schiebers gemäß der vorliegenden Erfindung ist in Fig. 4A dargestellt. Ein bevorzugtes Ausführungsbeispiels eines Stoppers gemäß der vorliegenden Erfindung ist in Fig. 4B dargestellt. In Fig. 4C sind Schnittansichten der in Fig. 4A und 4B dargestellten Schieber gezeigt.

Der in Fig. 4A dargestellte Schieber 102 weist einen starr an einem Endlosriemen oder Transportriemen 100, der bei dem bevorzugten Ausführungsbeispiel als ein Zahnriemen ausgebildet ist, befestigten Teil 402 auf. Der starr an dem Transportriemen 100 befestigte Teil 402 ist über ein Drehgelenk 404 mit einem relativ zu dem Transportriemen kippbaren Teil 406 verbunden. Der kippbare Teil 406 des Schiebers 102 ist dadurch parallel zur Transportrichtung vorwärts und rückwärts kippbar. An einem in Transportrichtung vorderen Teil des kippbaren Teils 406 des Schiebers ist drehbar eine Führungsrolle 408 angebracht. Wie am besten in Fig. 4C zu sehen ist, ist der kippbare Teil 406 des Schiebers mittels einer Feder 410 relativ zu dem starr an dem Transportriemen 100 befestigten Teil 402 des Schiebers vorgespannt. Der Schieber weist ferner einen in einer Transportstellung im wesentlichen senkrecht zum Transportriemen angeordneten Abschnitt 412 auf, der eine gerippte oder gezackte vordere Oberfläche aufweisen kann.

In Fig. 4B ist ein Stopper gemäß einem bevorzugten Ausführungsbeispiel der vorliegenden Erfindung dargestellt. Der Stopper weist einen starr an einem Endlosriemen oder Transportriemen 110, der bei dem bevorzugten Ausführungsbeispiel ebenfalls als ein Zahnriemen ausgebildet ist, befestigten Teil 422 auf. Dieser starr an dem Transportriemen 110 befestigte Teil 422 ist über ein Drehgelenk 424 mit einem kippbaren Stopperteil 426 verbunden. Der kippbare Stopperteil ist durch dieses Drehgelenk parallel zur Transportrichtung nach vorne und hinten kippbar. An einem in Transportrichtung hinteren Abschnitt des kippbaren Stopperteils 426 ist drehbar eine Führungsrolle 428 angebracht. Der kippbare Stopperteil 426 ist bezüglich des fest an dem Transportriemen 110 angebrachten Stopperteils 422 mittels einer Vorspannvorrichtung 430, beispielsweise einer Feder, wie am besten in Fig. 4C dargestellt ist, vorgespannt. Der kippbare Stopperteil weist an einem in Transportrichtung vorderen Abschnitt desselben einen, in einer Transportstellung im wesentlichen senkrecht zu dem Transportriemen 110 angeordneten Abschnitt 432 auf.

Die Transportriemen 100 bzw. 110 der Schieber- und Stopperbahnen bei dem Transport- und Zusammentrag-System gemäß der vorliegenden Erfindung sind derart bezüglich zueinander angeordnet, daß jeweils ein Schieber und ein Stopper ein Fach mit einer vorbestimmten Länge in Transportrichtung definieren. Dabei dient der Abschnitt 412 des Schiebers zum Schieben eines Füllgutes, während der Abschnitt 432 des Stoppers, der ebenfalls eine gerillte oder gezackte, in Transportrichtung rückwärts ausgerichtete Oberfläche aufweisen kann, einen Anschlag für das Füllgut in Transportrichtung nach vorne darstellt, um ein Auffächern desselben zu verhindern.

Der Schieber und der Stopper werden bei ihrer Bewegung, die denselben jeweils durch den Transportriemen 100 bzw. 110 vermittelt wird, durch eine Führungseinrichtung geführt. Die Führungseinrichtung für den Schieber 102 besteht aus einer oberen Führungsleiste 440 und einer unteren Führungsleiste 442. Die Führungseinrichtung für den Stopper 112 besteht aus einer oberen Führungsleiste 444 und einer unteren Führungsleiste 446. Ein Querschnitt dieser Führungsleisten ist in Fig. 4C dargestellt. Die unteren Führungsleisten 442 bzw. 446 dienen dazu, den starren, am Transportriemen befestigten Teil 402, 422 des Schiebers bzw. des Stoppers entlang seines Bewegungsweges zu führen. Dabei weisen die unteren Führungsleisten 442 und 446 einen erhöhten mittleren Abschnitt auf (Fig. 4C). Der starre Teil des Schiebers bzw. des Stoppers sind bei einem bevorzugten Ausführungsbeispiel derart ausgebildet, daß sie zwei nach unten gerichtete Beine aufweisen, zwischen denen jeweils der Transportriemen angeordnet ist, wobei die Beine ferner zwischen sich unterhalb des Transportriemens den erhöhten mittleren Abschnitt der unteren Führungsleiste 442, 446 in Eingriff nehmen. Dadurch ist eine sichere seitliche und höhenmäßige Führung des starren Teils der Schieber und Stopper gewährleistet.

Die obere Führungsleiste 440 bzw. 444 der Führungseinrichtung für den Schieber bzw. den Stopper dient dazu, den kippbaren Teil der Schieber bzw. Stopper im Bereich der Transportstrecke, d.h. in dem Bereich, in dem ein Füllgut transportiert wird, in einer vorbestimmten Ausrichtung zu dem Transportriemen, d.h. in einer Transportstellung, zu halten, d.h. einer Ausrichtung, bei der die Abschnitte 412 des Schiebers und 432 des Stoppers im wesentlichen senkrecht zu dem Transportriemen ausgerichtet sind. Die oberen Führungsleisten 440 und 444 können derart ausgebildet sein, daß sie eine ebene obere Oberfläche 450 bzw. 452 aufweisen, auf der das zu transportierende Füllgut, beispielsweise Papier, Papierstapel oder Pakete, geführt werden.

Der kippbare Teil des Schiebers bzw. des Stoppers 406, 426 wird jeweils durch die Vorspannungseinrichtung 410 bzw. 430 derart vorgespannt, daß die Führungsrolle 408 bzw. 428 des Schiebers bzw. des Stoppers nach oben gegen die untere Kante der oberen Führungsleiste 440 bzw. 444 gedrückt wird. Dadurch läuft die Führungsrolle jeweils entlang der unteren Kante der oberen Führungsleiste. Die Vorspannungseinrichtung 410 des Schiebers ist derart ausgestaltet, daß der Schieber in Transportrichtung nach hinten kippt, wenn die Führungsrolle 408 aus der Ineingriffnahme mit der unteren Kante der oberen Führungsleiste 440 läuft. Diese Kippbewegung nach hinten des Schiebers ist durch eine Drehwinkelbegrenzung 460, die an einem unteren, in Transportrichtung hinteren Teil des kippbaren Teils 406 des Schiebers angebracht ist und bei vollem Kippausschlag mit dem Transportriemen Eingriff nimmt, begrenzt. Die Vorspanneinrichtung des Stoppers ist derart ausgebildet, daß der kippbare Teil 426 des Stoppers in Transportrichtung nach vorne kippt, wenn die Führungsrolle 428 aus der Ineingriffnahme mit der unteren Kante der oberen Führungsleiste 444 läuft. Dieses Kippen ist durch eine Drehwinkelbegrenzung 462, die an einem unteren, in Transportrichtung vorderen Teil des kippbaren Teils 426 des Stoppers angebracht ist und bei vollem Kippausschlag mit dem Transportriemen 110 Eingriff nimmt, begrenzt.

In Fig. 5 ist veranschaulichend die Bahnkurve 140 in gestrichelten Linien dargestellt, die ein Schieber 102 während der Bewegung, die ihm durch den Transportriemen 100 vermittelt wird, zurücklegt. Bei 500, wenn die Führungsrolle 408 des Schiebers mit der oberen Führungsleiste in Eingriff kommt, bewegt sich der kippbare Teil 406 des Schiebers in eine Stellung, in der der Abschnitt 412 desselben im wesentlichen senkrecht zu dem Transportriemen ausgerichtet ist. Wie dargestellt ist, ist bei dem bevorzugten Ausführungsbeispiel die Führungsleiste 120 um die Rolle 108 herum bis zur Unterseite derselben verlängert, derart, daß ein Schieber bereits seine Transportstellung erreicht hat, wenn er die Transportstrecke, die nach der hinteren Rolle 108 beginnt, erreicht.

Der Schieber durchläuft dann in dieser Stellung die gesamte Transportstrecke, bis er die vordere Rolle 104 erreicht. An der vorderen Rolle 104 läuft die Führungsrolle 408 des Schiebers aus der Ineingriffnahme mit der oberen Führungsleiste 120. Dadurch wird der kippbare Schieberteil 406 durch die Vorspannfeder nach hinten gezogen, bis die Drehwinkelbegrenzungseinrichtung 460 des Schiebers, die mit dem Transportriemen in Eingriff kommt, das Kippen beendet. Mittels einer derartigen Schieber- und Führungsanordnung ist somit gewährleistet, daß eine ein Füllgut in Eingriff nehmende Schiebereinrichtung eines in Transportrichtung hinteren Transportmoduls entgegengesetzt zur Transportrichtung nach hinten abkippt, wenn sie beim Erreichen der vorderen Rolle des in Transportrichtung hinteren Transportmoduls nach unten abtaucht. Dadurch kann das Füllgut einem in Transportrichtung vorderen Transportmodul übergeben werden, ohne daß dasselbe durch den Abschnitt 412 des Schiebers beschleunigt wird.

In Fig. 5 ist ferner eine Abstützeinrichtung 520 dargestellt, die allgemein dazu dient, ein Durchhängen des Transportriemens mit den an demselben angebrachten Schiebern 102 beim Zurücklaufen des Transportriemens 110 zu der hinteren Führungsrolle 108 zu verhindern. Eine gleichartige Vorrichtung ist für eine Stopperbahn bei 620 in Fig. 6 dargestellt.

In Fig. 6 ist veranschaulichend die Bahnkurve des oberen Endes jedes Stoppers 112 dargestellt, die derselbe während seiner Bewegung, die ihm durch den Transportriemen vermittelt wird, durchläuft. Wenn die Führungsrolle 428 eines Stoppers 112 nicht mit der oberen Führungsleiste 444 einer Stopperbahn Eingriff nimmt, wird der Stopper durch die Vorspannungseinrichtung 430 in eine Stellung vorgespannt, bei der die Drehwinkelbegrenzungseinrichtung 462 des Stoppers auf dem Transportriemen aufliegt. Diese Stellung weisen beispielsweise die von der vorderen Rolle 116 zu der hinteren Rolle 114 zurücklaufenden Stopper auf. Die Stopper laufen in dieser Stellung um die Rolle 114, woraufhin die Führungsrolle 428 des Stoppers am Punkt 630 mit der oberen Führungsleiste 444 in Eingriff kommt. Dadurch wird der Stopper in die Transportstellung gekippt, in der der Abschnitt 432 des Stoppers im wesentlichen senkrecht zu dem Transportriemen angeordnet ist. In dieser Stellung durchläuft der Stopper die Transportstrecke, bis die Führungsrolle 428 des Stoppers aus der Ineingriffnahme mit der oberen Führungsleiste kommt, wenn der Stopper an der vorderen Rolle 116 nach unten abtaucht. Daraufhin nimmt der Stopper wieder die Stellung ein, bei der die Drehwinkelbegrenzungseinrichtung 462 desselben auf dem Transportriemen aufliegt.

Die Stopper 112 werden also durch ihre jeweiligen Vorspanneinrichtungen 430 derart vorgespannt, daß der kippbare Teil 426 derselben entgegengesetzt zur Transportrichtung nach oben kippt, wenn die Führungsrolle 428 des Stoppers 112 mit der oberen Führungsleiste 444, die dem jeweiligen Endlosriemen zugeordnet ist, auf dem der Stopper 112 befestigt ist, in Eingriff kommt. Dadurch ist gewährleistet, daß der Stopper eines in Transportrichtung vorderen Transportmoduls ein Füllgut, das dem vorderen Transportmodul von einem in Transportrichtung hinteren Transportmodul übergeben wird, nicht bremst bzw. nicht unter diesem Füllgut in Eingriff kommt.

In Fig. 7 ist der hintere Teil eines weiteren Ausführungsbeispiels einer Stopperbahn mit der Führungsrolle 116, auf der der Transportriemen 110 läuft, dargestellt. Die Führungseinrichtung dieser Stopperbahn unterscheidet sich von der Führungseinrichtung, die bezüglich des bevorzugten Ausführungsbeispiels der Erfindung erläutert wurde. Bei der in Fig. 7 dargestellten Führungseinrichtung besteht die obere Führungsleiste aus einem starren Teil 744 sowie einem beweglichen Teil 746. Der bewegliche Teil 746 kann beispielsweise mittels eines Magnets im Bereich der Führungsrolle 428 angehoben werden. Dadurch ist es möglich, daß der Stopper bereits vor dem Erreichen der Rolle 116 in eine Stellung 750 gezwungen wird, bei der der Abschnitt 432 des Stoppers unter die Papierlaufebene abgesenkt ist. Die Länge des Führungsleistenabschnitts 746, der aktiv verstellbar ist, ist vorzugsweise mindestens so lang wie der gesamte Formatverstellbereich.

Eine derartige, aktiv verstellbare Führungsleiste eignet sich insbesondere für ein Transportmodul, das am Ende eines modularen Transport- und Zusammentrag-Systems angeordnet ist. Die Stopper sind somit am Auslaß des Transport- und Zusammentrag-Systems im gesamten Formatverstellbereich absenkbar. Somit ist es möglich, daß eine Maschine, der ein Füllgut von dem Transport- und Zusammentrag-System übergeben wird, dieses Füllgut sowohl im Lauf als auch im Stillstand dem Transport- und Zusammentrag-System entnehmen kann. Dadurch sind das Transport- und Zusammentrag-System und die nachgeschaltete Maschine entkoppelt.

Obwohl bezugnehmend auf das bevorzugte Ausführungsbeispiel der vorliegenden Erfindung Transportmodule beschrieben wurden, die Schieber- bzw. Stopper-Einrichtungen aufweisen, welche aus zwei Schiebern bzw. Stoppern bestehen, kann gemäß der vorliegenden Erfindung eine Schieber bzw. Stopper-Einrichtung aus einer beliebigen Anzahl von Schiebern bzw. Stoppern bestehen. Bei dem bevorzugten Ausführungsbeispiel sind zwei auf unterschiedlichen Transportriemen nebeneinander angeordnete Schieber verwendet, da dadurch ein zuverlässiges Schieben eines Füllguts, beispielsweise von Papier, über den Transportweg gewährleistet ist. In gleicher Weise ist durch zwei Stopper zuverlässig ein Auffächern des Füllguts verhindert.

Ferner sind gemäß der vorliegenden Erfindung beliebige Anordnungen der Schieber- und Stopperbahnen über die in der Fig. 3A gezeigten hinaus möglich, solange die Schieber- bzw. Stopperbahnen zweier hintereinander angeordneter Transportmodule derart angeordnet sind, daß sie das Bilden eines Überlappungsbereichs ermöglichen.

## Patentansprüche

1. Transport- und Zusammentrag-System zum Bewegen eines Füllguts (250) in eine Transportrichtung, bestehend aus einer Mehrzahl von Transportmodulen (A, B) mit einem eingangsseitigen und einem ausgangsseitigen Endabschnitt, wobei jedes Transportmodul (A, B) folgende Merkmale aufweist:
eine Transporteinrichtung in der Form zumindest einer zumindest über eine vordere und eine hintere Rolle (104, 108, 114, 116) geführten Endloseinrichtung (100, 110);
zumindest einen Antrieb (210, 212, 210', 212') zum Treiben der Transporteinrichtung; und
eine Mehrzahl von mit vorbestimmten Abständen auf der Endloseinrichtung angebrachten Schiebereinrichtungen (102);
wobei die Mehrzahl der Transportmodule (A, B) relativ zueinander derart angeordnet ist, daß jeweils ein eingangsseitiger Endabschnitt eines ersten Transportmoduls (A) und ein ausgangsseitiger Endabschnitt eines zweiten Transportmoduls (B) einen Überlappungsbereich (200) definieren, in dem zumindest über einen Teil der Länge des Überlappungsbereichs (200) je eine Schiebereinrichtung (102) von den den Überlappungsbereich (200) definierenden Transportmodulen (A, B) ein zu transportierendes Füllgut (250') in Eingriff nimmt; dadurch gekennzeichnet,
daß die das Füllgut (250') in Eingriff nehmende Schiebereinrichtung (102) des in Transportrichtung hinteren Transportmoduls (A) derart geführt ist, daß sie entgegengesetzt zu der Transportrichtung abkippt, wenn sie beim Erreichen der vorderen Rolle (104) des in Transportrichtung hinteren Transportmoduls (A) nach unten abtaucht, und
daß eine Mehrzahl von Stoppereinrichtungen (112) vorgesehen ist, wobei jeweils eine Stoppereinrichtung (112) einer Schiebereinrichtung (102) zugeordnet und in einem vorbestimmten Abstand in Transportrichtung vor derselben kippbar auf der zumindest einen Endloseinrichtung (100,110) angeordnet ist.

2. Transport- und Zusammentrag-System gemäß Anspruch 1, bei dem die Transporteinrichtung jedes Transportmoduls (A, B) aus zumindest zwei über Rollen (104, 106, 108, 114, 116) geführten, parallel angeordneten Endloseinrichtungen (100, 110) besteht, wobei die zumindest eine Schiebereinrichtung (102) auf einer (100) und die zumindest eine Stoppereinrichtung auf einer anderen (110) Endloseinrichtung angebracht ist.

3. Transport- und Zusammentrag-System gemäß Anspruch 2, bei dem die Transporteinrichtung jedes Transportmoduls (A, B) aus vier über Rollen geführten, parallel angeordneten Endloseinrichtungen (100, 110) besteht, und bei dem die zumindest eine Schiebereinrichtung aus zwei Schiebern (102) besteht und die zumindest eine Stoppereinrichtung aus zwei Stoppern (112) besteht, wobei jeder der zwei Schieber (102) und jeder der zwei Stopper (112) auf einer eigenen Endloseinrichtung (100, 110) angebracht ist.

4. Transport- und Zusammentrag-System gemäß Anspruch 3, bei dem der Überlappungsbereich (200) des ausgangsseitigen Endabschnitts eines ersten Transportmoduls (A) und des eingangsseitigen Endabschnitts eines zweiten Transportmoduls (B) dadurch gebildet ist, daß die Endloseinrichtungen (100, 110) des ersten Transportmoduls in einer ersten Struktur derart angeordnet sind, daß zwischen den Endloseinrichtungen (100, 110) Zwischenräume gebildet sind, in denen die Endloseinrichtungen des zweiten Transportmoduls (B) in einer zweiten Struktur angeordnet sind.

5. Transport- und Zusammentrag-System gemäß einem der Ansprüche 1 bis 4, bei dem jedes der Mehrzahl von Transportmodulen (A, B) höhenmäßig verstellbar auf einer Trägereinheit (202, 204) angebracht ist.

6. Transport- und Zusammentrag-System gemäß einem der Ansprüche 1 bis 5, bei dem jedes Transportmodul (A, B) ferner eine Führungseinrichtung aufweist, die relativ zu jeder der Endloseinrichtungen (100, 110) derart angeordnet ist, daß jeder der Schieber (102) und Stopper (112) im Bereich zwischen der vorderen und der hinteren Rolle (104, 108, 114, 116), über die jede der Endloseinrichtungen (100, 110) geführt ist, durch die Führungseinrichtung in Eingriff genommen ist und geführt wird.

7. Transport- und Zusammentrag-System gemäß Anspruch 6, bei dem die Führungseinrichtung eine Führungsleiste (440, 444) aufweist, die über der jeweiligen Endloseinrichtung (100, 110) angeordnet ist, und bei dem die Schieber (102) und Stopper (112) aus einem parallel zur Bewegungsrichtung kippbaren Teil (406, 426) und einem starr an der Endloseinrichtung befestigten Teil (402, 422) bestehen, die mittels eines Drehgelenks (404, 424) verbunden sind, wobei der kippbare Teil (406, 426) über eine Vorspanneinrichtung in eine vorbestimmte Stellung bezüglich der Endloseinrichtung (100, 110) vorspannbar ist, wobei jeder Schieber (102) und Stopper (112) eine Führungsrolle (408, 428), die an dem kippbaren Teil (406, 426) desselben angebracht ist, aufweist, welche im Bereich der Transportstrecke durch die Vorspanneinrichtung (410, 430) gegen die Führungsleiste (440, 444) vorgespannt ist, wobei die Vorspanneinrichtung (410) jeder Schiebereinrichtung (102) das zu der Transportrichtung entgegengesetzte Abkippen des kippbaren Teils (406) jedes Schiebers (102) bewirkt, wenn die Führungsrolle (408) aus der Ineingriffnahme mit der Führungsleiste (440) läuft.

8. Transport- und Zusammentrag-System gemäß Anspruch 7, bei dem die Vorspanneinrichtung (430) jeder Stoppereinrichtung wirksam ist, um den kippbaren Teil (426) jedes Stoppers (112) der Stoppereinrichtung derart vorzuspannen, daß der kippbare Teil (426) des Stoppers (112) entgegengesetzt zur Transportrichtung nach oben kippt, wenn die Führungsrolle (428) des Stoppers (112) mit der ersten Führungsleiste (444), die zu der Endloseinrichtung (110) zugeordnet ist, auf der der Stopper (112) befestigt ist, in Eingriff kommt.

9. Transport- und Zusammentrag-System gemäß einem der Ansprüche 7 oder 8, bei dem die Schieber (102) und Stopper (112) derart ausgebildet sind, daß dieselben eine Drehwinkelbegrenzungseinrichtung (460, 462) an dem kippbaren Teil (406, 426) derselben aufweisen, welche eine durch die Vorspanneinrichtung (410, 430) bewirkte Drehbewegung der Schieber (102) und Stopper (112) um das Drehgelenk (404, 424) derselben, wenn die Führungsrolle (408, 428) nicht mit der Führungsleiste (440, 444) Eingriff nimmt, begrenzt.

10. Transport- und Zusammentrag-System gemäß einem der Ansprüche 6 bis 9, bei dem die Führungseinrichtung ferner Auflageflächen (450, 452) aufweist, wobei die Schieber (102) und Stopper (112) über die Auflageflächen (450, 452) vorstehen, derart, daß ein Füllgut (250), das zwischen zusammengehörenden Schiebern (102) und Stoppern (112) positioniert ist, auf den Auflageflächen (450, 452) der Führungseinrichtung transportiert wird.

11. Transport- und Zusammentrag-System gemäß einem der Ansprüche 7 bis 10, bei dem die Führungseinrichtung ferner eine weitere Führungsleiste (442, 446) aufweist, die unter der jeweiligen Endloseinrichtung (100, 110) angeordnet ist, welche im Bereich der Transportstrecke den starr an der Endloseinrichtung (100, 110) befestigten Teil (402, 422) der Schieber (102) und Stopper (112) führt und ein Durchhängen der Endloseinrichtung (100, 110) verhindert.

12. Transport- und Zusammentrag-System gemäß einem der Ansprüche 1 bis 11, bei dem jede Endloseinrichtung (100, 110) ein über Rollen (104, 106, 108, 114, 116) geführter Zahnriemen ist, auf dem jeweils die Schieber (102) und Stopper (112) befestigt sind.

13. Transport- und Zusammentrag-System gemäß einem der Ansprüche 1 bis 12, das ferner zumindest eine Zwischenablage (130) aufweist, die über einem der Transportmodule (A, B) angeordnet ist, wobei die Stopper (112) dieses Transportmoduls um einen geringeren Abstand von der Transporteinrichtung dieses Transportmoduls vorstehen als die Schieber (102) desselben, wobei die Zwischenablage (130) derart von der Transporteinrichtung beabstandet ist, daß während einer Bewegung in Transportrichtung die Stopper (112) unter der Zwischenablage (130) hindurchlaufen, während anschließend die Schieber (102) mit einer in der Zwischenablage (130) befindlichen Füllguteinheit Eingriff nehmen, wobei die Füllguteinheit zwischen den Stoppern (112) und den zugehörigen Schiebern (102) positioniert wird.

14. Transport- und Zusammentrag-System gemäß einem der Ansprüche 7 bis 13, bei dem die Führungsleiste (744) einer Endloseinrichtung (110), auf der Stopper (112) angebracht sind, in einem Bereich (746) vor der vorderen Rolle (116) absenkbar ist, wodurch die Stoppereinrichtungen in diesem Bereich unter die Auflagefläche (452) der Führungseinrichtung absenkbar sind.

## Claims

1. A transport and gathering system for moving a material to be fed (250) in a direction of transport, comprising a plurality of transport modules (A, B) having input-side and output-side end sections, each transport module (A, B) having the following features:
a transport means in the form of at least one endless means (100, 110) guided over a front and a rear roll (104, 108, 114, 116);
at least one drive (210, 212, 210', 212') for driving the transport means; and
a plurality of pusher means (102) attached to the endless means at predetermined intervals;
wherein said plurality of transport modules (A, B) is arranged relative to one another in such a way that a respective input-side end section of a first transport module (A) and a respective output-side end section of a second transport module (B) define an overlapping area (200) in which, at least over part of the length of said overlapping area (200), a respective pusher means (102) of the transport modules (A, B) defining said overlapping area (200) engages a material to be fed (250') that is to be transported; characterized in
that the pusher means (102) engaging the material to be fed (250') and belonging to the rear transport module (A) in the direction of transport is guided in such a way that it tilts away in a direction opposite to the direction of transport when it dives downwards upon reaching the front roll (104) of the rear transport module (A) in the direction of transport, and
that a plurality of stopper means (112) is provided, a respective stopper means (112) being associated with a respective pusher means (102) and being tiltably arranged on the at least one endless means (100, 110) ahead of said pusher means, when seen in the direction of transport, and at a predetermined distance therefrom.

2. A transport and gathering system according to claim 1, wherein the transport means of each transport module (A, B) consists of at least two parallel endless means (100, 110) guided over rolls (104, 106, 108, 114, 116), the at least one pusher means (102) being attached to one endless means (100) and the at least one stopper means being attached to another endless means (110).

3. A transport and gathering system according to claim 2, wherein the transport means of each transport module (A, B) consists of four parallel endless means (100, 110) which are guided over rolls, and wherein the at least one pusher means consists of two pushers (102) and the at least one stopper means consists of two stoppers (112), each of said two pushers (102) and each of said two stoppers (112) being attached to a separate endless means (100, 110).

4. A transport and gathering system according to claim 3, wherein the overlapping area (200) of the output-side end section of a first transport module (A) and of the input-side end section of a second transport module (B) is formed in that the endless means (100, 110) of the first transport module are arranged in a first structure in such a way that gaps are formed between said endless means (100, 110) in which the endless means of the second transport module (B) are arranged in a second structure.

5. A transport and gathering system according to one of the claims 1 to 4, wherein each of said plurality of transport modules (A, B) is attached to a carrier unit (202, 204) such that it is vertically adjustable.

6. A transport and gathering system according to one of the claims 1 to 5, wherein each transport module (A, B) is additionally provided with a guide means which is arranged relative to each of said endless means (100, 110) in such a way that, in the area between the front and rear rolls (104, 108, 114, 116) over which each of said endless means (100, 110) is guided, each of the pushers (102) and stoppers (112) is engaged and guided by said guide means.

7. A transport and gathering system according to claim 6, wherein the guide means comprises a guide strip (440, 444), said guide strip being arranged above the respective endless means (100, 110), and wherein the pushers (102) and the stoppers (112) consist of a component (406, 426) which is adapted to be tilted parallel to the direction of movement and of a component (402, 422) which is rigidly secured to the endless means, said components being connected by means of a pivot joint (404, 424), the tiltable component (406, 426) being adapted to be biased via a biasing means towards a predetermined position relative to the endless means (100, 110), each pusher (102) and stopper (112) being provided with a guide roll (408, 428) which is attached to the tiltable component (406, 426) thereof, said guide roll being biased with the aid of the biasing means (410, 430) towards the first guide strip (440, 444) in the area of the transport path, the biasing means (410) of each pusher means (102) causing the titable component (406) of each pusher (102) to tilt away in a direction opposite to the direction of transport when the guide roll (408) moves out of engagement with the guide strip (440).

8. A transport and gathering system according to claim 7, wherein the biasing means (430) of each stopper means acts so as to bias the tiltable component (426) of each stopper (112) of the stopper means in such a way that said tiltable component (426) of the stopper (112) tilts upwards in a direction opposite to the direction of transport when the guide roll (428) of the stopper (112) comes into engagement with the guide strip (444) which is associated with the endless means (110) having said stopper (112) secured thereto.

9. A transport and gathering system according to one of the claims 7 or 8, wherein the pushers (102) and the stoppers (112) are implemented such that they are provided with a rotational angle delimiting means (460, 462) on the tiltable component (406, 426) thereof, said rotational angle delimiting means (460, 462) delimiting, when the guide roll (408, 428) does not engage the guide strip (440, 444), a rotational movement of the pushers (102) and of the stoppers (112) about the pivot jont (404, 424) thereof, said rotational movement being caused by the biasing means (410, 430).

10. A transport and gathering system according to one of the claims 6 to 9, wherein the guide means is additionally provided with supporting surfaces (450, 452), the pushers (102) and stoppers (112) projecting beyond said supporting surfaces (450, 452) in such a way that a material to be fed (250), which is positioned between associated pushers (102) and stoppers (112), is transported on said supporting surfaces (450, 452) of said guide means.

11. A transport and gathering system according to one of the claims 7 to 10, wherein the guide means additionally comprises a further guide strip (442, 446), which is arranged below the respective endless means (100, 110), said further guide strip (442, 446) guiding in the area of the transport path the respective component (402, 422) of the pushers (102) and of the stoppers (112), which is rigidly secured to said endless means (100, 110), and preventing the endless means (100, 110) from sagging.

12. A transport and gathering system according to one of the claims 1 to 11, wherein each endless means (100, 110) is a toothed belt guided over rolls (104, 106, 108, 114, 116) and having attached thereto the respective pushers (102) and stoppers (112).

13. A transport and gathering system according to one of the claims 1 to 12, comprising in addition at least one intermediate tray (130) arranged above one of the transport modules (A, B), the stoppers (112) of this transport module projecting less far above the transport means of this transport module than the pushers (102) of said transport module, said intermediate tray (130) being spaced from the transport means in such a way that, when moving in the direction of transport, the stoppers (112) pass below said intermediate tray (130), whereas the pushers (102) then engage a unit to be fed which is located in said intermediate tray (130), said unit to be fed being positioned between the stoppers (112) and the associated pushers (102).

14. A transport and gathering system according to one of the claims 7 to 13, wherein the guide strip (744) of an endless means (110) having stoppers (112) attached thereto is adapted to be lowered in an area (746) ahead of the front roll (116), whereby the stopper means can be lowered below the supporting surface (452) of the guide means in this area.

## Revendications

1. Système de transport et d'assemblage destiné à déplacer un produit de remplissage (250) dans un dispositif de transport, composé d'une pluralité de modules de transport (A, B) avec un segment d'extrémité du côté de l'entrée et un segment d'extrémité du côté de la sortie, chaque module de transport (A, B) présentant les caractéristiques suivantes :
un dispositif de transport sous forme d'au moins un dispositif sans fin (100, 110) guidé au moins par l'intermédiaire d'un rouleau avant et d'un rouleau arrière (104, 108, 114, 116) ;
au moins un entraînement (210, 212, 210', 212') destiné à entraîner le dispositif de transport ; et
une pluralité de dispositifs coulisseaux (102) placés à des distances prédéterminées sur le dispositif sans fin ;
la pluralité de modules de transport (A, B) étant disposés l'un par rapport à l'autre de telle sorte qu'un segment d'extrémité du côté de l'entrée de chaque premier module de transport (A) et un segment d'extrémité du côté de la sortie de chaque second module de transport (B) définissent une zone de recouvrement (200), dans laquelle un dispositif coulisseau (102) de chacun des modules de transport (A, B) définissant la zone de recouvrement (200) vient en prise, au moins sur une partie de la longueur de la zone de recouvrement (200), avec un produit de remplissage (250') à transporter, caractérisé par le fait
que le dispositif coulisseau (102) du module de transport arrière (A), dans le sens du transport, venant en prise avec le produit de remplissage (250') est guidé de telle sorte qu'il bascule dans le sens opposé à celui du transport lorsqu'il plonge vers le bas au moment d'atteindre le rouleau avant (104) du module de transport arrière (A) dans le sens du transport, et
qu'une pluralité de dispositifs arrêtoirs (112) sont prévus, chacun des dispositifs arrêtoirs étant associé à un dispositif coulisseau (102) et étant disposé basculant, à une distance prédéterminée, dans le sens du transport, devant ce dernier sur le au moins un dispositif sans fin (100, 110).

2. Système de transport et d'assemblage selon la revendication 1, dans lequel le dispositif de transport de chaque module de transport (A, B) se compose d'au moins deux dispositifs sans fin (100, 110) disposés en parallèle et guidés par l'intermédiaire de rouleaux (104, 106, 108, 114, 116), l'au moins un dispositif coulisseau (102) étant placé sur un dispositif sans fin (100) et l'au moins un dispositif arrêtoir étant placé sur l'autre (110).

3. Système de transport et d'assemblage selon la revendication 2, dans lequel le dispisitif de transport de chaque module de transport (A, B) se compose d'au moins quatre dispositifs sans fin (100, 110) disposés en parallèle et guidés par l'intermédiaire de rouleaux, et dans lequel l'au moins un dispositif coulisseau se compose de deux coulisseaux (102) et l'au moins un dispositif arrêtoir se compose de deux arrêtoirs (112), chacun des deux coulisseaux (102) et chacun des deux arrêtoirs (112) étant placé sur un dispositif sans fin (100, 110) qui lui est propre.

4. Système de transport et d'assemblage selon la revendication 3, dans lequel la zone de recouvrement (200) du segment d'extrémité du côté de la sortie d'un premier module de transport (A) et du segment d'extrémité du côté de l'entrée d'un second module de transport (B) est formée par le fait que les dispositifs sans fin (100, 110) du premier module de transport sont disposés dans une première structure de telle sorte qu'entre les dispositifs sans fin (100, 110) sont formés des espaces intermédiaires dans lesquels sont disposés les dispositifs sans fin du second module de transport (B) dans une seconde structure.

5. Système de transport et d'assemblage selon l'une des revendications 1 à 4, dans lequel chacun de la pluralité de. modules de transport (A, B) est placé de manière réglable en hauteur sur une unité de support (202, 204).

6. Système de transport et d'assemblage selon l'une des revendications 1 à 5, dans lequel chaque module de transport (A, B) présente, par ailleurs, un dispositif de guidage disposé par rapport à chacun des dispositifs sans fin (100, 110) de telle sorte que chacun des coulisseaux (102) et des arrêtoirs (112) est, dans la zone entre le rouleau avant et le rouleau arrière (104, 108, 114, 116) par-dessus lesquels est guidé chacun des dispositifs sans fin (100, 110), en prise avec et guidé par le dispositif de guidage.

7. Système de transport et d'assemblage selon la revendication 6, dans lequel le dispositif de guidage présente une rampe de guidage (440, 444) disposée au-dessus du dispositif sans fin (100, 110) respectif, et dans lequel les coulisseaux (102) et les arrêtoirs (112) se composent d'un élément basculable (406, 426) parallèlement au sens de déplacement et d'un élément (402, 422) fixé de manière rigide au dispositif sans fin reliés par l'intermédiaire d'une articulation rotative (404, 424), l'élément basculable (406, 426) pouvant être prétendu, par l'intermédiaire d'un dispositif de prétension, en une position prédéterminée par rapport au dispositif sans fin (100, 110), chaque coulisseau (102) et arrêtoir (112) présentant un galet de guidage (408, 428), placé sur sa partie basculable (406, 426), qui est, dans la zone du trajet de transport, prétendu par le dispositif de prétension (410, 430) contre la rampe de guidage (440, 444), le dispositif de prétension-(410) de chaque dispositif coulisseau (102) entraînant le basculement vers le bas, dans le sens opposé à celui du transport, de la partie basculable (406) de chaque coulisseau (102) lorsque le galet de guidage (408) cesse d'être en prise avec la rampe de guidage (440).

8. Système de transport et d'assemblage selon la revendication 7, dans lequel le dispositif de prétension (430) de chaque dispositif arrêtoir est actif pour prétendre l'élément basculable (426) de chaque arrêtoir (112) du dispositif arrêtoir de telle sorte que l'élément basculable (426) de l'arrêtoir (112) bascule vers le haut, dans le sens opposé à celui du transport lorsque le galet de guidage (428) de l'arrêtoir (112) vient en prise avec la première rampe de guidage (444) associée au dispositif sans fin (110) sur lequel est fixé l'arrêtoir (112).

9. Système de transport et d'assemblage selon l'une des revendications 7 ou 8, dans lequel les coulisseaux (102) et les arrêtoirs (112) sont réalisés de telle sorte qu'ils présentent un dispositif limiteur d'angle de rotation (460, 462) sur leur élément basculable (406, 426) limitant un mouvement de rotation des coulisseaux (102) et des arrêtoirs (112) autour de leur articulation de rotation (404, 424) provoqué par le dispositif de prétension (410, 430) lorsque le galet de guidage (408, 428) n'est pas en prise avec la rampe de guidage (440, 444).

10. Système de transport et d'assemblage selon l'une des revendications 6 à 9, dans lequel le dispositif de guidage présente, par ailleurs, des surfaces d'appui (450, 452), les coulisseaux (102) et les arrêtoirs (112) faisant saillie par rapport aux surfaces d'appui (450, 452) de telle sorte qu'un produit de remplissage (250) positionné entre des coulisseaux (102) et des arrêtoirs (112) associés est transporté sur les surfaces d'appui (450, 452) du dispositif de guidage.

11. Système de transport et d'assemblage selon l'une des revendications 7 à 10, dans lequel le dispositif de guidage présente, par ailleurs, une autre rampe de guidage (442, 446), disposée au-dessous du dispositif sans fin (100, 110) respectif, qui guide, dans la zone du trajet de transport, l'élément (402, 422) fixé rigidement au dispositif sans fin (100, 110) des coulisseaux (102) et arrêtoirs (112) et évite un fléchissement du dispositif sans fin (100, 110).

12. Système de transport et d'assemblage selon l'une des revendications 1 à 11, dans lequel chaque dispositif sans fin (100, 110) est une courroie dentée, guidée par l'intermédiaire de rouleaux (104, 106, 108, 114, 116), sur laquelle sont fixés les coulisseaux (102) et arrêtoirs (112) respectifs.

13. Système de transport et d'assemblage suivant l'une des revendications 1 à 12, présentant, par ailleurs, au moins un plateau de rangement intermédiaire (130) disposé au-dessus de l'un des modules de transport (A, B), les arrêtoirs (112) de ce module de transport s'élevant d'une moindre distance par rapport au dispositif de transport de ce module de transport que les coulisseaux (102) de ce dernier, le plateau de rangement intermédiaire (130) étant distants du dispositif de transport de telle sorte que, pendant un déplacement dans le sens de transport, les arrêtoirs (112) passent sous le plateau de rangement intermédiaire (130), tandis qu'ensuite les coulisseaux (102) viennent en prise avec une unité de produit de remplissage se trouvant sur le plateau de rangement intermédiaire (130), l'unité de produit de remplissage étant positionné entre les arrêtoirs (112) et les coulisseaux (102) associés.

14. Système de transport et d'assemblage suivant l'une des revendications 7 à 13, dans lequel la rampe de guidage (744) d'un dispositif sans fin (110) sur lequel sont placés des arrêtoirs (112) peut être descendue dans une zone (746) devant le rouleau avant (116), d'où les dispositifs arrêtoirs peuvent, dans cette zone, être descendus au-dessous de la surface d'appui (452) du dispositif de guidage.
